# EUROPÄISCHE PATENTSCHRIFT

(11) **EP 0 498 925 B1**
(45) Veröffentlichungstag und Bekanntmachung des Hinweises auf die Patenterteilung: **11.08.1993**
(21) Anmeldenummer: 91115636.2
(22) Anmeldetag: 14.09.1991
(51) Int. Cl.: E21B 33/134, E21B 17/00, E21B 17/042, F16L 9/00

(54) **Vorrichtung zum Verbinden von in Bohrlöchern absenkbaren, mit Quellton füllbaren Rohrschüssen**
Device for connecting tubes insertable into wells and filled with bentonite
Dispositif de connexion des tubes à installer dans des puits, remplis de bentonite

(30) Priorität: 09.02.1991 DE 9101503 U
(43) Veröffentlichungstag der Anmeldung: 19.08.1992
(73) Patentinhaber: Heuser, Dirk, D-98529 Albrechts (DE)
(72) Erfinder: Heuser, Dirk, D-98529 Albrechts (DE)
(74) Vertreter: Patentanwälte Meinke, Dabringhaus und Partner

(56) Entgegenhaltungen:
- DE-U- 9 105 341
- US-A- 4 055 122

## Beschreibung

Die Erfindung richtet sich auf eine Vorrichtung zur Verbindung von in Bohrlöchern absenkbaren, mit Quellton oder dgl. füllbaren Rohrschüssen, aus einem wasserlöslichen Material, mit Kupplungselementen an den Rohrschußenden (vgl. US-A-4055122).

Es werden zu vielfachen Zwecken Bohrungen in sehr unterschiedlichen Techniken niedergebracht, sei es über Sprengsätze, als sogenannte gespülte Löcher, als Lanzendruckluftlöcher oder gehämmerte Löcher, mit denen man Aufschluß über die Bodenschichtungen erreichen will. Zwangsläufig können dabei eine Mehrzahl von wasserführenden Schichten durchstoßen werden. Dabei ist es in der Regel nicht wünschenswert, nach Aufgabe der Bohrung diese vorhandene Verbindung aufrechtzuerhalten, so daß man die Bohrlöcher verdämmt oder verfüllt.

Aus der DE-37 15 398-Al ist ein Verfahren und eine Einrichtung zur Isolierung von absorbierenden Schichten in Bohrlöchern bekannt, bei dem über einem am unteren Bohrgestänge vorgesehenen Difusor ein Abdichtungsgemisch austragbar ist.

Die DE-31 02 602 zeigt ein Verfahren zur Verfestigung geologischer Formationen, bei dem eine bestimmte Grubensandmischung im unteren Bohrgrund ausgetragen wird, die nach oben durch eine Abdichtung verschlossen wird, um die Abbindung innerhalb des Gemisches zu ermöglichen.

Es ist auch bekannt, in die Bohrungen sogenannte Quelltonstangen niederzulassen, wobei der Quellton in wasserlöslichen Papprohren eingebracht ist, um dann, wenn er mit Wasser in Berührung kommt, aufzuquellen und das Bohrloch dichtend zu füllen. Beim Nacheinandereinfüllen von entsprechenden Rohrschüssen ist nicht mit Sicherheit gewährleistet, daß diese auch bis in den Bohrgrund absinken. Sie können sich innerhalb des Bohrloches verkanten und verklemmen, und zwar bereits so früh, daß eine optimale Füllung des Bohrloches nicht mehr gewährleistet ist.

Aufgabe der Erfindung ist die Schaffung einer Lösung, mit der mit einfachen Mitteln ein problemloses Absenken derartiger Bohrschüsse in dem Bohrlochgrund möglich ist.

Mit einer Vorrichtung der eingangs bezeichneten Art wird diese Aufgabe gemäß der Erfindung dadurch gelöst, daß die beiden Rohrschuß-Kupplungselemente als Kupplungsaufnahmeelement an einem Rohrschußende und einem damit korrespondierenden Kupplungseingriffselement am anderen Rohrschußende und daß beide Kupplungselemente topfförmig ausgebildet sind mit je einem in das Rohrinnere ragenden und dort festlegbaren zylindrischen Mantel und daß die beiden, in dieselbe Richtung weisenden Topfböden wenigstens eine Durchtrittsöffnung aufweisen.

Mit der Erfindung wird erreicht, daß zum einen die einzelnen Rohrschüsse problemlos aneinanderfestgelegt werden können, zum anderen aber in jedem Falle sichergestellt ist, daß nicht nur kreisförmige Bestandteile, sondern insbesondere auch das im Bohrloch befindliche Wasser problemlos in den Rohrschüssen aufsteigen kann, da in den Trenn- und Verbindungsebenen entsprechende Durchtrittsöffnungen vorgesehen sind.

Ein weiterer Vorteil der Erfindung besteht darin, daß die zu einem längeren Rohrschuß zusammenschraubbaren Abschnitte insbesondere bei gasführenden Bohrungen nicht mehr durch das aufsteigende Gas ausgeschleudert werden können, was bei Einzelrohrschüssen, die nicht miteinander verbunden sind, in der Praxis vorkommen kann.

In Ausgestaltung ist vorgesehen, daß das Aufnahmeelement an seiner Innenzylinderwandfläche und das Eingriffselement an seiner dort eingreifenden Außenwand mit korrespondierenden Gewindeabschnitten versehen sind.

Es hat sich gezeigt, daß kurze Gewindeabschnitte in der Regel ausreichen, um eine für den Absenkzweck ausreichende Verbindung herzustellen, wobei die Praxis gezeigt hat, daß durch das im Bohrloch befindliche Wasser ein Auftrieb vorhanden ist, so daß eine sehr feste, jeglicher Zugbelastung standhaltende Verbindung hier nicht notwendig ist. Nach Aufquellen des Quelltones bzw. des Bentonit-Granulates senken sich die Stangen durch ihr Eigengewicht langsam selber in das Bohrloch ab, Flüssigkeit und eingeschlossene Luft kann durch die Topfboden-Bohrungen problemlos entweichen bzw. nach oben steigen.

Die Erfindung sieht in weiterer Ausgestaltung auch vor, daß das Eingriffselement eine Anschlagschulter für das freie Ende des Aufnahmeelementes derart aufweist, daß in der Kupplungslage die beiden parallel zueinander liegenden Topfböden einen Abstand zueinander aufweisen.

Mit dieser Gestaltung ist sichergestellt, daß ein Übergang der Flüssigkeit bzw. des eingeschlossenen Gases in den Kupplungsebenen von einem Rohrschuß zum anderen ohne Probleme möglich ist. Es ist dadurch insbesondere von untergeordneter Bedeutung, ob die in den Topfböden vorgesehenen Bohrungen miteinander fluchten oder gegeneinander versetzt sind.

Die Erfindung sieht auch vor, daß wenigstens ein Bereich der Zylinderwand des Kupplungseingriffselementes in der Gebrauchslage über das Rohrschußende ragt und mit mantelseitigen Durchbrüchen versehen ist.

Mit dieser Gestaltung ist es möglich, daß beispielsweise ein Überschußvolumen, an Flüssigkeit oder Gas aus einem untenliegenden Rohrschuß in den darüberliegenden auch zur Seite austreten kann und/oder ggf. Flüssigkeit von außen hier eindringen kann, um das Quellen des Bentonits zu erreichen, wenn darunterliegende Elemente möglicherweise nicht ausreichend benetzt sind.

Um zu gewährleisten, daß die Kupplungselemente beim Absenken der Rohrschüsse in das Bohrloch nicht aus den Kartonrohren ausweichen, sieht die Erfindung vor, daß die Kupplungselemente mittels einer Ausriffelung und/oder mittels Hartklammern an Rohrschüssen festgelegt sind.

Diese Befestigungsart ist beispielsweise bei Papprohren, die zu Verpackungszwecken von großformatigen Zeichnungen oder dgl. herangezogen werden, bekannt, auch hier können Kunststoffabschlußkappen, z.B. mittels metallischer Heftklammern befestigt sein. Metallische Heftklammern haben allerdings beim vorliegenden Einsatzgebiet einen erheblichen Nachteil, daß sie in der Regal nicht besonders umweltfreundlich sind und für sich bestimmungsgemäß im Erdreich verbleiben sollen.

Um hier auch eine umweltverträgliche Befestigungsart zu ermöglichen, sieht die Erfindung in abgewandelter Ausgestaltung vor, daß beide Kupplungselemente aus einem thermoplastischen Kunststoffmaterial gefertigt sind und mittels einer Heiß-Spreiznadel von innen nach außen gezogene Kunststoffnocken am Rohrschuß befestigt sind.

Diese Befestigungsart ist besonders einfach und umweltfreundlich. Bei der Befestigung der Abschlußelemente wird z.B. der Kartonrohrkörper im Bereich der Befestigungselemente von außen mit einer heißen Spreiznadel durchstochen, gleichzeitig wird der Kunststoffmantel des Abschlußelementes durchstochen. Nunmehr wird die heiße Spreiznadel aufgespreizt und von innen nach außen gezogen, derart, daß sich Kunststoffmaterial mit in das Einstiegsloch hineinzieht und damit den Kunststoffkörper am Papprohr festlegt.

Eine weitere Befestigungsart besteht darin, daß die reibungserhöhende Riffelung zusätzlich mit gegen die Auszugsrichtung gerichteten Widerhaken versehen ist und/oder daß die Außenoberfläche der beiden Abschlußelemente im Kontaktbereich mit dem Rohrschuß mit umlaufenden Rippen, insbesondere mit schräg gegen die Auszugsrichtung angestellten Widerhaken-Rippen ausgerüstet ist.

Werden Befestigungsrippen statt der reibungserhöhenden Riffelung vorgesehen, kann die Befestigungsart derart erfolgen, daß das Papprohr im Kontaktbereich von außen mit einer Dampfzange auf die Rippen aufgepreßt wird, derart, daß die Rippen in den Pappkörper eindringen.

Vorteilhaft ist es, nicht zuletzt aus Umweltverträglichkeitsgründen, wenn sowohl das Kupplungsaufnahmeelement als auch das Kupplungseingriffselement aus einem physiologisch verträglichen Kunststoff gefertigt sind.

Die Erfindung ist nachstehend anhand der Zeichnung beispielsweise näher erläutert. Diese zeigt in
- Fig. 1: in vereinfachter Darstellung den Schnitt durch einen Erdbereich eines Bohrloches mit einer Mehrzahl von aneinandergekuppelten Rohrschüssen,
- Fig. 2: eine vereinfachte räumliche, teilweise aufgebrochene Darstellung zweier korrespondierender benachbarter Verbindungselemente,
- Fig. 3: eine Seitenansicht, teilweise geschnitten auf einen Rohrschuß mit Abschlußelementen,
- Fig. 4: einen Schnitt gemäß Linie IV-IV in Fig. 3,
- Fig. 5: einen Schnitt durch einen Rohrschuß mit abgewandelten Befestigungselementen sowie in den
- Fig. 6 bis 9: abgewandelte Ausführungen von Verbindungselementen.

In Fig. 1 soll neben einer oberen nicht näher definierten Erdabdeckung 1 ein Wechsel zwischen Tonschichten 2, 2', 2'' und Kiesschichten 3, 3', 3'' dargestellt sein, die von einer Bohrung 4 durchdrungen und auf diese Art und Weise auch miteinander, wenigstens was das Grundwasser angeht, verbunden sind. In die Bohrung 4 sind einzelne Rohrschüsse 5 eingebracht, in denen sich im dargestellten Beispiel Quellton bzw. Bentonit befindet, welches nach Benetzung mit Grundwasser aufquillt und das gesamte Bohrloch ausfüllt, was andeutungsweise wiedergegeben ist. Die Füllbereiche des Bohrloches 4 sind in Fig. 1 mit 6 bezeichnet.

In der Trennfugenebene der einzelnen Rohrschüsse 5 befindet sich die erfindungsgemäße Verbindungsvorrichtung, die im wesentlichen aus zwei miteinander korrespondierenden Elementen besteht, nämlich einem in Fig. 2 dargestellten Kupplungseingriffselement 7 und einem unten dargestellten Kupplungsaufnahmeelement 8 je aus einem physiologisch verträglichen Kunststoff. Die Rohrschüsse 5 aus wasserlöslicher Pappe oder dgl. sind in Fig. 2 nur andeutungsweise, teilweise geschnitten, dargestellt.

Für die Erfindung wesentlich ist, daß sowohl das Kupplungseingriffselement 7 als auch das Kupplungsaufnahmeelement 8 je mit einem Topfboden 9 bzw. 10 ausgerüstet sind, in denen Durchbrechungen 11 bzw. 12 unterschiedlicher Gestaltung vorgesehen sind.

Erkennbar können die Durchbrechungen 11 bzw. 12 kreisförmig oder randseitig als Rechtecksausnehmungen oder in anderer Weise gestaltet sein.

Das Aufnahmeelement 8 weist einen oberen Anschlagrand 13 und das Eingriffselement 7 einen Anschlagrand 14 auf, die sich in der Kupplungslage aneinander anlegen. Der Abstand zwischen Topfboden 10 einerseits und Rand 13 andererseits im Falle des Aufnahmeelementes 8 ist mit "X" bezeichnet, der Abstand des Topfbodens 9 zum Anschlagrand 14 im Falle des Eingriffselementes 7 ist mit "Y" bezeichnet, wobei erfindungsgemäß "Y" kleiner ist als "X", derart, daß in der Kupplungslage ein Abstand zwischen den Böden 9 und 10 vorhanden ist und das problemlos durch die Ausnehmungen 11 und 12 gasförmige Medien oder Flüssigkeiten strömen können, unabhängig davon, ob die Durchbrechungen 11 und 12 miteinander fluchten oder nicht.

Zusätzlich ist in Fig. 2 noch angedeutet, daß ein wandseitiger, freigebliebener Rand 15 mittels eines weiteren vorgesehenen Anschlagrandes 16 für den Rohrschuß 5 beim Kupplungseingriffselement 7 vorgesehen ist mit außenrandseitigen weiteren Löchern 11a, um auch hier einen Austritt bzw. Eintritt von Gasen oder Flüssigkeiten möglich zu machen.

Erkennbar sind auf der Innenfläche der mit 17 bezeichneten Topfwand des Aufnahmeelementes 8 Gewindeabschnitte 18 vorgesehen, während auf der Außenwand 19 beim Eingriffselement 7 korrespondierende Gewindeabschnitte 20 vorgesehen sind. Eine reibungserhöhende Ausriffelung 21 weisen beide Elemente 7 und 8 auf, um eine vergleichsweise feste Verbindung mit der Rohrschußwand 5 zu erreichen.

In den Figuren 3 bis 9 sind abgewandelte Ausführungsbeispiele der Erfindung dargestellt, wobei es hier insbesondere um unterschiedliche Gestaltungsmöglichkeiten der Befestigungsart zwischen den Befestigungselementen einerseits und dem Kartonmantel des Rohrschusses andererseits geht.

In den Fig. 3 bis 9 sind die vergleichbaren Bauteilelemente aus Fig. 2 mit den gleichen Bezugsziffern versehen, ergänzt um Buchstaben.

Die in Fig. 3 und 4 dargestellte Ausführungsform weist einen Rohrschuß 5a aus Pappe auf mit einem oberen Kupplungseingriffselement 7a, das hier mittels Heftklammern 22 ebenso am Rohrkörper 5a befestigt ist wie das untere Kupplungsaufnahmeelement 8a, wobei die übrige Gestaltung im wesentlichen derjenigen nach der Ausführungsform nach Fig. 2 entspricht.

In Fig. 5 ist eine andere Befestigungsart der Kupplungselemente 7b bzw. 8b dargestellt, die hier aus thermoplastischem Kunststoff gefertigt sein sollen. Die Befestigungsart ist hier so gewählt, daß mittels einer heißen Spreiznadel zunächst der Karton des Rohrschusses 5b von außen durchstochen wird, so daß ein Loch 23 entsteht. Nunmehr wird die Nadel aufgespreizt zurückgezogen, derart, daß Kunststoffmaterial mit in das Loch 23 eingezogen wird, so daß sich ein Kunststoffnocken 24 bildet. Je nach der gewünschten Belastbarkeit können eine Vielzahl von Kunststoffverbindungsnocken 23 am Umfang erzeugt werden.

In den Fig. 6 und 7 ist dargestellt, daß im Bereich der reibungserhöhenden Ausriffelung 21c bei den Kupplungselementen 7c bzw. 8c Widerhaken 25 vorgesehen sein können, die gegen die Auszugsrichtung geneigt sind. Auch hier kann je nach der gewünschten Belastbarkeit statt der dargestellten Anzahl an Widerhaken eine Mehrzahl am Umfang verteilt sein.

In Fig. 8 ist die Möglichkeit dargestellt, die reibungserhöhende Riffelung durch umlaufende Rippen 26 zu ersetzen. Bei der Montage wird dann das nicht näher dargestellte Kartonrohr des Rohrschusses 5 mittels einer Dampfzange über diese Rippen 26 gedrückt.

Schließlich zeigt Fig. 9, daß die Rippen auch als in Auszugsrichtung angestellte Widerhakenrippen 27 ausgebildet sein können, wobei auch eine Kombination der jeweiligen Sicherungselemente an den Kupplungselementen 8d bzw. 8e vorgesehen sein können.

Natürlich ist das beschriebene Ausführungsbeispiel noch in vielfacher Hinsicht abzuändern, ohne den Grundgedanken zu verlassen. So kann beispielsweise der mit Ausnehmungen versehene Zylinderwandbereich 15 auch gleichzeitig und alternativ am Kupplungsaufnahmeelement 8 vorgesehen sein. Die Topfböden 9 und 10 können netzartig gestaltet sein und dgl. mehr.

## Patentansprüche

1. Vorrichtung zur Verbindung von in Bohrlöchern absenkbaren, mit Quellton oder dgl. füllbaren Rohrschüssen aus wasserlöslichem Material, mit Kupplungselementen (7,8) an den Rohrschußenden, dadurch gekennzeichnet, daß die Kupplungselemente (7,8) als Kupplungsaufnahmeelement (8) an einem Rohrschußende und einem damit korrespondierenden Kupplungseingriffselement (7) am anderen Rohrschußende, und daß beide Kupplungselemente (7,8) topfförmig ausgebildet sind mit je einem in das Innere des Rohrschusses (5) ragenden und dort festlegbaren zylindrischen Mantel und daß die beiden, in dieselbe Richtung weisenden Topfböden (9 bzw. 10) wenigstens eine Durchtrittsöffnung (11 bzw. 12) aufweisen.

2. Vorrichtung nach Anspruch 1,
dadurch gekennzeichnet,
daß das Aufnahmeelement (8) an seiner Innenzylinderwandfläche (17) und das Eingriffselement (7) an seiner dort eingreifenden Außenwand (19) mit korrespondierenden Gewindeabschnitten (18 bzw. 20) versehen sind.

3. Vorrichtung nach Anspruch 2,
dadurch gekennzeichnet,
daß das Eingriffselement (7) eine Anschlagschulter (14) für das freie Ende (13) des Aufnahmeelementes (8) derart aufweist, daß in der Kupplungslage die beiden parallel zueinander liegenden Topfböden (9,10) einen Abstand ("X"-"Y") zueinander aufweisen.

4. Vorrichtung nach einem der vorangehenden Ansprüche,
dadurch gekennzeichnet,
daß wenigstens ein Bereich (15) der Zylinderwand (19) des Kupplungseingriffselementes (7) in der Gebrauchslage über das Rohrschußende ragt und mit mantelseitigen Durchbrüchen (11a) versehen ist.

5. Vorrichtung nach einem der vorangehenden Ansprüche,
dadurch gekennzeichnet,
daß die beiden Elemente (7,8) mittels einer reibungserhöhenden Ausriffelung (21) und/oder mittels Heftklammern (22) festgelegt sind.

6. Vorrichtung nach einem der vorangehenden Ansprüche,
dadurch gekennzeichnet,
daß beide Elemente (7,8) aus einem thermoplastischen Kunststoffmaterial gefertigt sind und mittels einer Heiß-Spreiznadel von innen nach außen gezogenen Kunststoffnocken am Rohrschuß (5) befestigt sind.

7. Vorrichtung nach einem der vorangehenden Ansprüche,
dadurch gekennzeichnet,
daß die Außenoberfläche im Bereich der reibungserhöhenden Riffelung (21e) zusätzlich mit gegen die Auszugsrichtung gerichteten Widerhaken (25) versehen ist.

8. Vorrichtung nach einem der vorangehenden Ansprüche,
dadurch gekennzeichnet,
daß die Außenoberfläche der beiden Elemente (8) im Kontaktbereich mit dem Rohrschuß (5) mit umlaufenden Rippen (26), insbesondere mit schräg gegen die Auszugsrichtung angestellten Widerhaken-Rippen (27) ausgerüstet ist.

9. Vorrichtung nach einem der vorangehenden Ansprüche,
dadurch gekennzeichnet,
daß sowohl das Kupplungsaufnahmeelement (8) als auch das Kupplungseingriffselement (7) aus einem physiologisch verträglichen Kunststoff gefertigt sind.

## Claims

1. A device for connecting pipe lengths of water-soluble material which can be lowered in bore holes and which can be filled with swelling clay or the like, with coupling elements (7, 8) at the pipe length ends, characterised in that the coupling elements (7, 8) are in the form of a coupling receiving element (8) at one pipe length end and a coupling engagement element (7) corresponding thereto at the other pipe length end and that both coupling elements (7, 8) are of a cup-shaped configuration, each with a cylindrical casing portion which projects into and can be fixed in the interior of the pipe length (5), and that the two cup end portions (9 and 10 respectively) which face in the same direction have at least one through opening (11 and 12 respectively).

2. A device according to claim 1 characterised in that the receiving element (8) at its internal cylindrical wall surface (17) and the engagement element (7) at its external wall (19) which engages therein are provided with corresponding screwthread portions (18 and 20 respectively).

3. A device according to claim 2 characterised in that the engagement element (7) has an abutment shoulder (14) for the free end (13) of the receiving element (8) such that in the coupling position the two cup end portions (9, 10) which are disposed parallel to each other are at a spacing ('X'-'Y') relative to each other.

4. A device according to one of the preceding claims characterised in that at least one region (15) of the cylindrical wall (19) of the coupling engagement element (7) extends in the position of use beyond the pipe length end and is provided with apertures (11a) at the periphery.

5. A device according to one of the preceding claims characterised in that the two elements (7, 8) are fixed by means of a friction-enhancing rib configuration (21) and/or by means of staples (22).

6. A device according to one of the preceding claims characterised in that both elements (7, 8) are made from a thermoplastic material and plastics projections which are drawn from the inside out by by means of a hot spreading needle are fixed to the pipe length (5).

7. A device according to one of the preceding claims characterised in that in the region of the friction-enhancing rib configuration (21e) the outside surface is additionally provided with barbs (25) which are directed in opposition to the pull-out direction.

8. A device according to one of the preceding claims characterised in that in the region of contact with the pipe length (5) the outside surface of the two elements (8) is provided with ribs (26) extending therearound, in particular with barb ribs (27) which are disposed inclinedly relative to the pull-out direction.

9. A device according to one of the preceding claims characterised in that both the coupling receiving element (8) and the coupling engagement element (7) are made from a physiologically compatible plastics material.

## Revendications

1. Dispositif pour la liaison d'éléments de tube à introduire dans des trous de forage, éléments de tube pouvant être remplis de bentonite ou similaire et réalisés en une matière soluble dans l'eau, avec des éléments de liaison (7, 8) sur les extrémités d'éléments de tube, caractérisé en ce que les éléments de liaison (7, 8) sont conçus sous forme d'élément de réception (8) sur une extrémité de l'élément de tube et d'élément d'attaque (7) correspondant sur l'autre extrémité de l'élément de tube et en ce que les deux éléments de liaison (7, 8) sont conçus en forme de marmite avec respectivement une enveloppe cylindrique faisant saillie à l'intérieur de l'élément de tube (5) et pouvant y être fixée et en ce que les deux fonds de marmite (9 ou 10) présentent dans le même sens au moins une ouverture de passage (11 ou 12).

2. Dispositif selon la revendication 1, caractérisé en ce que l'élément de réception (8) sur sa surface cylindrique interne (17) et l'élément d'attaque (7) sur sa paroi externe d'attaque (19) sont munis de sections filetées correspondantes (18 et 20).

3. Dispositif selon la revendication 2, caractérisé en ce que l'élément d'attaque (7) comporte un épaulement de butée (14) pour l'extrémité libre (13) de l'élément de réception (8) de telle sorte que dans la position de liaison les deux fonds de marmite (9, 10) situés parallèlement entre eux présentent un espacement (X, Y) l'un par rapport à l'autre.

4. Dispositif selon l'une des revendications précédentes, caractérisé en ce qu'il est prévu au moins une zone (15) de la paroi cylindrique (19) de l'élément d'attaque (7) dans la position d'utilisation en saillie par dessus l'extrémité d'élément de tube et munie de passages sur l'enveloppe (11a).

5. Dispositif selon l'une des revendications précédentes, caractérisé en ce que les deux éléments (7, 8) sont fixés au moyen de cannelures (21) favorisant la friction et/ou au moyen d'agrafes (22).

6. Dispositif selon l'une des revendications précédentes, caractérisé en ce que les deux éléments (7, 8) sont réalisés à partir d'une matière synthétique thermoplastique et sont fixés au moyen de cames ou bossages synthétiquesde l'intérieur vers l'extérieur au moyen d'une aiguille d'expansion chauffée sur l'élément de tube (5).

7. Dispositif selon l'une des revendications précédentes, caractérisé en ce que la surface extérieure dans la zone des cannelures (21e) favorisant la friction est de plus munie de crochets (25) dirigés en opposition au sens d'extraction.

8. Dispositif selon l'une des revendications précédentes, caractérisé en ce que la surface extérieure des deux éléments (8) est munie dans la zone de contact avec l'élément de tube (5) de nervures circulaires (26), notamment de nervures à crochets (27) orientées obliquement en opposition au sens d'extraction.

9. Dispositif selon l'une des revendications précédentes, caractérisé en ce qu'aussi bien l'élément de réception (8) que l'élément d'attaque (7) sont réalisés à partir d'une matière compatible physiologiquement.
